# EUROPÄISCHE PATENTSCHRIFT

(11) **EP 1 032 005 B1**
(45) Veröffentlichungstag und Bekanntmachung des Hinweises auf die Patenterteilung: **09.07.2008**
(21) Anmeldenummer: 00103259.8
(22) Anmeldetag: 17.02.2000
(51) Int. Cl.: H01H 9/10, H01H 85/54

(54) **Elektrische Anlage**
Electrical installation
Installation électrique

(30) Priorität: 23.02.1999 DE 29903252 U
(43) Veröffentlichungstag der Anmeldung: 30.08.2000
(73) Patentinhaber: Cooper Crouse-Hinds GmbH, 59494 Soest (DE)
(72) Erfinder: Heinskill, Anton, 45276 Essen (DE); Harnischmacher, Friedhelm, 58706 Menden (DE)
(74) Vertreter: Grünecker, Kinkeldey, Stockmair & Schwanhäusser Anwaltssozietät

(56) Entgegenhaltungen:
- EP-A- 0 274 658
- EP-A- 0 852 388
- CH-A- 491 492
- DE-A- 2 052 040
- DE-A- 2 320 869
- DE-A- 19 738 772
- FR-A- 2 535 911
- US-A- 1 363 151
- US-A- 1 482 958
- US-A- 1 825 267
- US-A- 3 268 692
- US-A- 4 559 504
- US-A- 5 559 662
- US-A- 5 816 850

## Beschreibung

Die Erfindung betrifft eine elektrische Anlage mit zumindest einer Steuerelektronik und einem mit dieser verbindbaren Anlagemodul, wobei in einer elektrischen Verbindungsleitung zwischen Steuerelektronik und Anlagemodul wenigstens eine Schalteinrichtung und eine Sicherung sowie Klemmen zum Anschluss des Anlagemoduls an die elektrische Verbindungsleitung angeordnet ist.

Eine solche elektrische Anlage muss vor Beginn von Wartungsarbeiten, Reparaturen oder dergleichen spannungsfrei geschaltet werden. Dies erfolgt über eine Schalteinrichtung, die die elektrische Verbindung zwischen Anlagemodul und Steuerelektronik unterbricht. Anschließend kann beispielsweise das Anlagemodul gewartet oder ausgetauscht werden oder andere Bauteile zwischen Sicherungselektronik und Anlagemodul können gewartet oder ausgetauscht werden.

Eine solche Spannungsfreischaltung der elektrischen Anlage ist insbesondere in solchen Bereichen notwendig, in denen Explosionsgefahr besteht, d.h. in sogenannten Ex-Bereichen.

Durch das Spannungsfreischalten wird ein Prozessablauf der elektrischen Anlage insbesondere bei kontinuierlich ablaufenden Prozessen unterbrochen, wodurch die elektrische Anlage während dieser Unterbrechung im Wesentlichen stillsteht. Dies führt zu erhöhten Kosten. Außerdem ist die elektrisch Anlage durch die Vielzahl der Bauteile, wie beispielsweise die Schalteinrichtung für jedes Anlagemodul und die zusätzliche Verdrahtung einer solchen Schalteinrichtung relativ komplex aufgebaut, was zu zusätzlichen Kosten für die vielen verschiedenen Bauteile und bei deren zeitaufwendiger Montage führt.

US-A-1,482,958 offenbart einen elektrischen Schalter mit einem Unterteil und einem an diesem verschwenkt gelagerten Oberteil. ImUnterteil sind in einem Verbindungsblock Kontakte zum Anschluss von externen Leitungen vorgesehen. Der Verbindungsblock wird durch einen Abdeckungsblock abgedeckt, wobei der Abdeckungsblock nur entsprechende Öffnungen zum Durchstecken beispielsweise von Verbindungsschneiden aufweist. Die Verbindungsschneiden sind in einem im Oberteil beweglich gelagerten Schaltblock angeordnet. Der Schaltblock weist auf seiner dem Unterteil zuweisenden Seite eine offene Ausnehmung auf, in der zwei Sicherungen gehalten sind. Der Schaltblock ist von außen über eine entsprechende Handhabe im Oberteil beweglich.

Dokument EP-A-0852388 offenbart eine elektrische Anlage gemäß dem Oberbegriff des Anspruchs 1.

Der Erfindung liegt die Aufgabe zu Grunde, eine elektrische Anlage der eingangs genannten Art dahingehend zu verbessern, dass diese vereinfacht aufgebaut ist und ein Abschalten der elektrischen Anlage soweit wie möglich vermieden wird, wobei die elektrische Anlage gleichzeitig preiswerter herstellbar und betreibbar ist.

Diese Aufgabe wird durch die Merkmale des Patentanspruchs 1 gelöst.

Erfindungsgemäß kann das Steckmodul mit Sicherungen in einfacher Weise vom Sockelteil gelöst werden, wodurch bereits die elektrische Verbindung zwischen Steuerelektronik und Anlagemodul unterbrochen wird. Durch das Entfernen des Steckmoduls wird außerdem nur diese elektrische Verbindung unterbrochen und nicht die gesamte Anlage oder größere Anlagenteile spannungsfrei geschaltet. Durch die Anordnung der Klemmen im oder am Sockelteil dient dieses außerdem zum elektrischen Anschließen des Anlagemoduls und der Steuerelektronik, so dass separat angeordnete Klemmen entfallen können. Auf Grund dieser einfachen Weise der Spannungsfreischaltung können einzelne Anlagemodule zu Wartungszwecken, Reparaturen oder dergleichen schnell und sicher von der elektrischen Anlage getrennt werden.

Das Steckmodul ist außerdem sehr kompakt und kann vom Wartungspersonal mitgeführt werden, um ein unbeabsichtigtes Wiedereinschalten des Anlagemoduls zu verhindern. Dies ist insbesondere dann wichtig, wenn das Anlagemodul relativ weit entfernt vom Sockelteil und Steckmodul angeordnet ist, was in der Regel der Fall ist.

Bei Einsatz im Ex-Bereich ist es außerdem wichtig, dass zuerst das entsprechende Anlagemodul spannungsfreigeschaltet wird und dann erst die Sicherung vollständig entfernt wird. Dies erfolgt erfindungsgemäß dadurch, dass das Steckmodul gleichzeitig als Schalteinrichtung ausgebildet ist. Zuerst wird das Steckmodul aus seiner Verbindungsstellung in die Trennstellung bewegt, wodurch eine Spannungsfreischaltung des Anlagemoduls erfolgt.

Zündfähige Funken, die bei diesem Spannungsfreischalten auftreten können, sind entsprechend EN 50018 druckfest gekapselt und werden vor dem tatsächlichen Entnehmen des Steckmoduls abkühlen. Erst anschließend wird das Steckmodul aus seiner Trennstellung entfernt und vom Sockelteil getrennt. Auf diese Weise ist erfindungsgemäß keine zusätzliche Anordnung einer Schalteinrichtung notwendig, durch die vor Entnahme des Steckmodul eine Spannungsfreischaltung des entsprechenden Anlagemoduls erfolgen müsste.

Durch den entsprechenden Sockeldeckel, der das wannenartige Unterteil verschließt, ergibt sich eine vereinfachte Zugänglichkeit der Klemmen, wobei diese im Sockeldeckel angeordnet sind.

Weiterhin erfolgt auch das Einstecken des Steckmoduls direkt über eine Einsteckeinrichtung im Sockeldeckel, wobei das Steckmodul mit einer entsprechenden Gegeneinsteckeinrichtung lösbar und Anlagemodul und Steuerelektronik verbindend einsteckbar ist.

In einem einfachen Anwendungsmodul können Steuerelektronik und Sockelteil sowie in diesem eingestecktes Steckmodul in einem Schaltschrank angeordnet sein. Es ist selbstverständlich, dass eine Vielzahl von solchen Bauteilen in dem Schaltschrank enthalten sein können. Die entsprechenden Anlagemodule, wie beispielsweise Sensoren oder dergleichen, können weit entfernt vom Schaltschrank vor Ort im Ex-Bereich angeordnet und über entsprechende Verbindungsleitungen, wie elektrische Verkabelung, Bussysteme oder dergleichen mit dem Schaltschrank und entsprechend mit Sockelteil und Steuerelektronik verbunden sein.

Um ein Sockelteil für mehr als ein Anlagemodul einsetzen zu können, kann das Sockelteil wenigstens eine Stützklemme zum seriellen Anschluss von zwei Anlagemodulen aufweisen.

Zum Anbringen verschiedenster elektrischer oder elektronischer Bauteile, insbesondere in Schaltschränken, sind genormte Schienen vorgesehen, durch die die Bauteile gehalten und an die die Bauteile einfach anbringbar sind. Erfindungsgemäß kann das Sockelteil ein Sockelgehäuse aufweisen, das auf eine solche DIN-Schiene beispielsweise aufschnappbar ist. Andere Verbindungen zwischen Sockelteil bzw. Sockelgehäuse und Schiene sind offensichtlich.

Zur einfachen Realisierung einer solchen Schnappverbindung kann eine Schnappbefestigungseinrichtung auf einer Rückseite des Sockelgehäuses angeordnet sein.

Die Einsteckeinrichtung kann in mannigfacher Weise aufgebaut sein. Bei einem einfachen Ausführungsbeispiel kann sie beispielsweise eine Doppelsteckbuchse aufweisen, in die vom Steckmodul nach außen vorstehende Steckerstifte einsteckbar sind.

Bei Einsatz der erfindungsgemäßen Anlage im Ex-Bereich, d.h. in Bereichen mit Explosionsschutz, muss die Steckverbindung zwischen Steckmodul und Sockelteil in der Zündschutzart "druckfeste Kapselung" ausgeführt sein, da andere Zündschutzarten kein Stecken unter Last im Ex-Bereich erlauben, außer in Stromkreisen der Zündschutzart "Eigensicherheit". Ist daher die Doppelsteckbuchse bzw. die Einsteckeinrichtung druckfest gekapselt (EN 50018), kann eine solche Steckverbindung auch bei vorhandenem explosiven Gemisch im Bereich der elektrischen Anlage hergestellt oder getrennt werden.

Um durch ein einfaches Ausführungsbeispiel Verbindungs- und Trennstellung des Steckmoduls zu ermöglichen, kann das Sockelteil eine Rasteinrichtung aufweisen, mit der das Steckmodul in Verbindungs- und Trennstellung lösbar verrastet ist und durch welche beide Stellungen gleichzeitig bestimmt sind.

Bei einem Ausführungsbeispiel für eine solche Rasteinrichtung kann diese zwei aufeinander zuweisendem vom Sockeldeckel nach außen abstehende Rastarme aufweisen, die mit auf gegen überliegenden Außenseiten des Steckmoduls angeordneten Rastvorsprüngen in Anlage bringbar sind. Es sei nochmals angemerkt, daß diese Art der Rasteinrichung sicherstellt, daß erst in der Trennstellung das Anlagemodul abgeschaltet und anschließend das Steckmodul aus der Trennstellung vom Sockelteil entfernt werden kann.

Ein einfach und preiswert aufgebautes Steckmodul kann dadurch realisiert werden, daß dieses ein kastenförmiges Steckgehäuse aufweist, das auf seiner vom Sockelteil fortweisenden Vorderseite durch einen Deckel verschließbar ist. In dem Steckmodul ist die Sicherung in an sich bekannter Weise beispielsweise zwischen zwei federnden Kontakten gehalten.

Um Steckmodul und Sockelteil in einfacher Weise einander zur Herstellung der Steckverbindung zuordnen zu können, kann das Steckgehäuse in seiner dem Sockelteil zuweisenden Rückseite Steckausnehmungen aufweisen, in denen die Steckerstifte vorstehen und die auf die Steckerbuchsen im Sockelteil aufsteckbar sind.

Wie bereits erwähnt, können die Klemmen zum Anschließen von Anlagemodul und Steuerelektronik direkt im Sockeldeckel angeordnet sein. Um zu verhindern, daß die Klemmen bereits vor einem Entfernen des Steckmoduls zugänglich sind, können Steckgehäuse und/oder Sockelgehäuse Klemmenabdeckungen für die Klemmen aufweisen. Dadurch sind die Klemmen erst nach Entfernen der Klemmabdeckungen erreichbar, wodurch in einfacher Weise die Anforderungen des Unfallverhütungsschutzes erfüllt werden. Ist eine solche Klemmabdeckung mit dem Steckgehäuse verbunden, werden die Klemmen durch Entfernen des Steckmoduls freigegeben und sind dann zugänglich.

Um in einfacher Weise eine elektrische Verbindung zwischen den Klemmen für Anlagemodul und Steuerelektronik innerhalb des Sockelteils herzustellen, können elektrische Verbindungsleitungen zwischen den Klemmen und der Einsteckeinrichtung im Sockelgehäuse angeordnet sein.

Aufgrund der Kompaktheit des Steckmoduls und des Sockelteils ist es außerdem möglich, daß wenigstens eine Klemmenabdeckung einteilig mit dem Deckel ausgebildet ist, so daß bei Entnahme des Steckmoduls zumindest einige der Klemmen direkt freigegeben werden.

Bei einem weiteren Ausführungsbeispiel der Erfindung kann die Einsteckeinrichtung als druckfeste Kapsel ausgebildet sein, in der mit den Klemmen elektrisch verbindbare Kontaktelemente beabstandet voneinander angeordnet sind, wobei eine elektrische Verbindung der Kontaktelemente durch einen in die Kapsel beweglich einschiebbaren Kontaktstift herstellbar ist. Eine elektrische Verbindung zu der in dem Steckmodul enthaltenen Sicherung kann separat beispielsweise in der vorangehend beschriebenen Weise erfolgen. Durch entsprechendes Verschieben des Kontaktstiftes als Schalteinrichtung wird zuerst die elektrische Verbindung zwischen Anlagemodul und Steuerelektronik unterbrochen und dann kann das Steckmodul vom Sockelteil getrennt werden.

Bei einem einfachen Ausführungsbeispiel kann der Kontaktstift aus dem Steckmodul hervorstehen. In diesem Fall kann wiederum durch Bewegen des Steckmoduls aus der Verbindungsstellung in die Trennstellung der Kontaktstift relativ zu den Kontaktelementen in der Kapsel soweit bewegt werden, daß die elektrische Verbindung getrennt ist. Durch anschließende Entnahme des Steckmoduls aus der Trennstellung und vollständige Trennung vom Sockelteil kann das Steckmodul dann mitgeführt werden, um ein zufälliges Wiedereinstecken in die Verbindungsstellung zu vermeiden.

Um den Kontaktstift bereits vor Verstellen des Steckmoduls von Verbindungsstellung in Trennstellung zu bewegen, kann der Kontaktstift mit einem aus insbesondere der Vorderseite des Steckgehäuses oder dessen Deckel vorstehenden Betätigungsorgan bewegungsverbunden sein. Über dieses Betätigungsorgan ist dann der Kontaktstift soweit relativ zu den Kontaktelementen verstellbar, daß die elektrische Verbindung getrennt wird. Danach kann dann beispielsweise das Steckmodul vollständig vom Sockelteil entfemt oder zumindest in die obenerwähnte Trennstellung verstellt werden. Es sei angemerkt, daß das Betätigungsorgan beispielsweise ein elektrisch isolierender Teil des Kontaktstiftes sein kann, welcher Teil zumindest teilweise aus dem Steckmodul vorsteht.

Eine einfache Ausbildung von mit dem Kontaktstift elektrisch verbindbaren Kontaktelementen ergibt sich beispielsweise dann, wenn die Kontaktelemente aus übereinander in der Kappe angeordneten Kontaktringen gebildet sind. In der Spannungsfreischaltstellung ist der Kontaktstift nur mit einem dieser Kontaktringe in Kontakt und in der Spannungsverbindungsstellung stellt er den Kontakt zwischen den beiden Kontaktringen her. Diese wiederum sind analog wie bereits vorangehend ausgeführt, mit den Klemmen zum Anschluß von Anlagemodul und Steuerelektronik elektrisch verbunden.

Bei einem weiteren Ausführungsbeispiel der Erfindung kann das Steckmodul ein hülsenförmiges Unterteil und eine diesem lösbar aufsetzbare Kappe aufweisen, wobei die mit den Klemmen elektrisch verbundenen Kontaktelemente im Unterteil angeordnet und bei aufgesetzter Kappe über die in der Kappe lösbar gehalterte Sicherung verbunden sind. In diesem Fall wird die Kappe mit Sicherung entfernt, falls eine Spannungsfreischaltung des Anlagemoduls erwünscht ist. Das Unterteil des Steckmoduls mit den darin angeordneten Kontaktelementen kann an dem Sockelteil verbleiben. Die elektrische Kontaktierung zum Steckmodul erfolgt beispielsweise dadurch, daß das erste Kontaktelement direkt mit einem Anschlußkontakt der Sicherung und das zweite Kontaktelement über ein innerhalb der Kappe angeordnetes Gegenkontaktelement mit dem anderen Anschlußkontakt der Sicherung in Verbindung ist.

Eine einfache Art der lösbaren Befestigung von Kappe am Unterteil ergibt sich dadurch, daß diese miteinander verschraubbar sind.

Um beim Trennen von Kappe und Unterteil nicht direkt das Innere des Steckmoduls zu öffnen, kann die Kappe eine in das Unterteil einsetzbare, nach unten offene Innenhülse aufweisen, welche an ihrem unteren Ende ein Außengewinde zum Verschrauben mit einem innerhalb des Unterteils ausgebildeten Innengewinde aufweist. Der zylindrische Spalt zwischen Innenhülse und Unterteil bildet den Spalt für die druckfeste Kapselung.

Um während des Verdrehens der Kappe relativ zum Unterteil die elektrische Verbindung herzustellen, kann das zweite Kontaktelement ein an einer Innenseite der Innenhülse anliegendes Schleifkontaktelement aufweisen.

Um bereits nach einem teilweisen Verdrehen der Kappe relativ zum Unterteil die elektrische Verbindung noch vor Entnahme des Steckmoduls beziehungsweise der Kappe zum Sockelteil zu unterbrechen, kann das Gegenkontaktelement ein auf der Innenseite aufgebrachtes, sich über einen Teil des Innenumfangs erstreckendes Schleifgegenkontaktelement und ein sich von diesem bis zum anderen Anschlußkontakt der Sicherung erstreckendes Verbindungskontaktelement umfassen. Die elektrische Verbindung besteht dabei solange, wie Schleifkontaktelement und Schleifgegenkontaktelement in Berührung sind.

In diesem Zusammenhang ist es als vorteilhaft zu betrachten, wenn das Verbindungskontaktelement im Bereich des anderen Anschlußkontaktes der Sicherung eine elastische Einsteckaufnahme bildet. Diese dient zur lösbaren Halterung eines Endes der Sicherung, wodurch diese auch beim Lösen der Kappe vom Unterteil sicher in der Kappe gehalten und mit dieser handhabbar ist.

Um beim Aufschrauben der Kappe auf das Unterteil eine Verbindung zum ersten Kontaktelement sicher herzustellen, kann dieses in Richtung Sicherung federbeaufschlagt sein.

Bei einem noch weiteren Ausführungsbeispiel der Erfindung kann das erste Kontaktelement innerhalb des Unterteils in einer druckfesten Kammer angeordnet sein, aus der in Richtung Sicherung ein Kontaktstift vorsteht. Hierzu ist zu beachten, daß je kleiner das Volumen der druckfesten Kapselung ist, desto einfacher ist die praktische Ausführung. Die Unterbrechung des Stromkreises erfolgt demgemäß zunächst in dieser separaten druckfesten Kammer, bevor der weitere Kontakt zwischen Kappe und Unterteil durch deren relative Verdrehung zueinander unterbrochen wird.

Um den Kontaktstift bei Abschrauben der Kappe vom ersten Kontaktelement zu trennen und gleichzeitig eine sichere Verbindung zur Sicherung herstellen zu können, kann der Kontaktstift relativ zum ersten Kontaktelement beweglich gelagert und in Richtung Sicherung federbeaufschlagt sein. Bei Abschrauben der Kappe wird aufgrund der Federbeaufschlagung der Kontaktstift von dem ersten Kontaktelement getrennt und gerät schließlich in Anlage mit einer Wand der Kammer, woraufhin durch weiteres Abschrauben der Kappe auch der Kontakt zwischen Kontaktstift und Sicherung unterbrochen wird.

Um auch bei diesem Ausführungsbeispiel zusammen mit der Kappe eine Klemmenabdeckung handhaben zu können, kann diese an der Kappe drehbar gehaltert sein. Dadurch ist ein freies Drehen von Kappe relativ zur Klemmenabdeckung zum Lösen der Kappe vom Unterteil möglich und nach Lösen kann die Klemmenabdeckung zusammen mit der Kappe entfernt werden.

Eine einfach drehbare Halterung der Klemmenabdeckung an der Kappe ist beispielsweise dadurch realisierbar, daß die Klemmenabdeckung einen Ringflansch aufweist, der zumindest teilweise in einer Ringnut im Außenumfang der Kappe drehbar eingesteckt ist.

Steckmodul und Sockelteil gemäß der Erfindung sind zwar kompakt und relativ klein ausgebildet. Allerdings ist es dennoch möglich, gegebenenfalls weitere elektrische und/oder elektronische Bauteile, wie Busabschlußwiderstand, Spannungsanzeige, Stromanzeige, Polaritätsindikator oder dergleichen im Steckmodul und/oder im Sockelteil anzuordnen.

Im folgenden werden vorteilhafte Ausführungsbeispiele der Erfindung anhand der in der Zeichnung beigefügten Figuren näher erläutert und beschrieben.

Es zeigen:
- Fig. 1: eine prinzipielle Darstellung einer zumindest Steuerelektronik, Steckmodul, Sockelteil und Anlagemodul umfassenden, erfindungsgemäßen elektrischen Anlage;
- Fig. 2: eine elektrische Anlage, wie sie aus der Praxis bekannt ist;
- Fig. 3: eine teilweise Darstellung analog zu Fig. 1 mit zwei Anlagemodulen;
- Fig. 4: einen Schnitt entlang der Linie I-I aus Fig. 1 für ein erstes Ausführungsbeispiel von Steckmodul und Sockelteil;
- Fig. 5: einen Schnitt analog zu Fig. 4 durch ein zweites Ausführungsbeispiel von Steckmodul und Sockelteil;
- Fig. 6: einen Schnitt analog zu Fig. 4 durch ein drittes Ausführungsbeispiel von Steckmodul und Sockelteil; und
- Fig. 7: einen Schnitt analog zu Fig. 4 durch ein viertes Ausführungsbeispiel von Steckmodul und Sockelteil.

In Fig. 1 ist eine prinzipielle Darstellung einer erfindungsgemäßen Anlage 1 mit wenigstens einer Steuerelektronik 2, einem Anlagemodul 3 und einem Steckmodul 9 mit Sokkelteil 10 dargestellt, wobei Steckmodul und Sockelteil gleichzeitig eine Schalteinrichtung 5 bilden. Die elektrische Anlage 1 kann weitere dieser Bauelemente in ähnlicher Anordnung aufweisen.

Steuerelektronik 2 sowie Steckmodul 9 und Sockelteil 10 sind in der Regel in einem Schaltschrank 13 angeordnet. Die elektrische Verbindung zwischen Steuerelektronik 2 und Anlagemodul 3 erfolgt über elektrische Verbindungsleitungen 4, wobei Steckmodul und Sockelteil in der elektrischen Verbindungsleitung angeordnet sind. Die elektrische Verbindungsleitung 4 kann durch einzelne Kabel, ein Bussystem oder dergleichen gebildet sein.

Das Sockelteil 10 ist innerhalb des Schaltschranks 13 lösbar befestigt und von diesem ist das Steckmodul 9 mit Sicherungen 6 trennbar, siehe Zeile 69 in Fig. 1. Am Sockelteil 10 sind erste und zweite Klemmen 7, 8 vorgesehen, an die Anlagemodul 3 und Steuerelektronik 2 anschließbar und bei eingestecktem Steckmodul 9 elektrisch verbunden sind.

Eine weitere Klemme 14 ist als sogenannte Stützklemme zwischen jeweils den ersten und zweiten Klemmen 7, 8 vorgesehen, siehe hierzu Fig. 3.

An dieser Stelle sei angemerkt, daß die elektrische Anlage 1 gemäß Erfindung insbesondere in explosionsgefährdeten Bereichen, sogenannten Ex-Bereichen, eingesetzt wird, bei denen Steckverbindungen in der Zündschutzart "druckfeste Kapselung" ausgeführt sind.

In Fig. 2 ist eine elektrische Anlage 1 nach Stand der Technik dargestellt. Bei dieser sind in den elektrischen Leitungen 4 zwischen Steuerelektronik 2 und Anlagemodul 3 eine Reihe unterschiedlicher Bauteile angeordnet. Ein Bauteil ist ein Sicherungskasten mit zwei Sicherungen 6. Ein weiteres Bauteil ist eine Schalteinrichtung 5 zum Unterbrechen der elektrischen Verbindungsleitungen 4. Schließlich sind innerhalb des Schaltschranks 13 noch erste und zweite Klemmen 7, 8 an den elektrischen Verbindungsleitungen 4 vorgesehen, über die eine Spannungsversorgung durch weitere elektrische Leitungen innerhalb des Schaltschranks 13 erfolgt.

In Fig. 3 ist die elektrische Anlage nach Fig. 1 teilweise dargestellt, wobei mittels der ersten Klemmen 7 und der dazwischen angeordneten Stützklemme 14 zwei Anlagemodule 3, 15 mit dem Sockelteil 10 über elektrische Leitungen verbunden sind. Auf diese Weise können die Anlagemodule bei paralleler Speisung selektiv abgesichert und einzeln von der Spannung getrennt werden.

In Fig. 4 ist ein Schnitt entlang der Linie I-I aus Fig. 1 durch ein erstes Ausführungsbeispiel von Steckmodul 9 und Sockelteil 10 dargestellt. Wie bereits oben ausgeführt, bilden Steckmodul und Sockelteil gleichzeitig eine Schalteinrichtung 5 zur Unterbrechung der Spannungsversorgung.

In Fig. 4 wie in den folgenden Fig. 5 - 7 sind gleiche Teile mit den gleichen Bezugszeichen versehen und werden in den folgenden Figuren nur noch teilweise erwähnt.

Das Sockelteil 10 ist durch ein Sockelgehäuse 16 aus wannenartigem Unterteil 20 und Sockeldeckel 21 gebildet. Das Unterteil 20 weist auf seiner dem Steckmodul 9 gegenüberliegenden Rückseite 19 eine Schnappbefestigungseinrichtung 18 zur lösbaren Befestigung des Unterteils 10 an einer DIN-Schiene 17 auf.

Der Sockeldeckel 21 ist am offenen Ende des Unterteils 20 mit diesem lösbar verbunden und dort verriegelt. In dem Sockeldeckel 21 sind an sich bekannte Klemmen 7, 8 angeordnet. Diese sind über elektrische Verbindungsleitungen 39 mit Kontakten einer Einsteckeinrichtung 22 in Form einer Doppelsteckbuchse 24 verbunden. In die Einstekkeinrichtung 22 ist eine vom Steckmodul 9 vorstehende Gegeneinsteckeinrichtung 23 lösbar eingesteckt. In dieser sind Steckerstifte 25 angeordnet, die vom Steckmodul 9 in Richtung Sockelteil 10 vorstehen. Seitlich beidseitig beabstandet zur Einsteckeinrichtung 22 stehen von dem Sockeldeckel 21 Rastarme 27, 28 als Rasteinrichtung 26 ab. Diese weisen aufeinander zu und hintergreifen von Außenseiten 29, 30 des Steckmoduls 9 abstehende Rastvorsprünge 31.

Bei der dargestellten Anordnung des Steckmoduls 9 relativ zum Sockelteil 10 ist das Steckmodul 9 in seiner Verbindungsstellung 11 angeordnet. In dieser werden die am weitesten zum Sockeldeckel 21 beabstandeten Rastvorsprünge 31 hintergriffen.

Das Steckmodul 9 ist durch ein kastenförmiges Steckgehäuse 32 mit Deckel 34 gebildet. In einer dem Sockeldeckel 21 zuweisenden Rückseite des Steckgehäuses 32 sind in Steckausnehmungen 36 die Gegensteckeinrichtungen 23 steckerartig mit den Stekkerstiften 25 angeordnet. Diese verrasten mit der Einsteckeinrichtung 22 bei in Verbindungsstellung 11 angeordnetem Steckmodul 9.

Der Deckel 34 des Steckmoduls 9 weist einseitig eine einteilige Klemmenabdeckung 38 auf, die sich stufenförmig über den Rastarm 28 und die zweiten Klemmen 8 erstreckt und diese überdeckt. Eine zweite Klemmenabdeckung 37 überdeckt die ersten Klemmen 7 gegenüberliegend zum Steckmodul 9, wobei beide Klemmenabdeckungen 37, 38 einteilig mit dem Steckmodul 9 ausgebildet sein können.

Die Rastvorsprünge 31 stehen von Außenseiten 29, 30 des Steckgehäuses 32 ab.

Zur Anwendung von Steckmodul 9 und Sockelteil 10 in Ex-Bereichen sind die durch Einsteckeinrichtung 22 in Gegeneinsteckeinrichtung 23 gebildeten Steckverbindungen in der Zündschutzart "druckfeste Kapselung" ausgeführt. Andere Zündschutzarten erlauben kein Stecken im Ex-Bereich, außer in Stromkreisen der Zündschutzart "Eigensicherheit".

Die Sicherung(en) sind innerhalb des Steckmoduls 9 lösbar gehaltert und über elektrische Leitungen mit den Steckerstiften 25 verbunden.

In Fig. 5 ist ein Schnitt analog zur Fig. 4 durch ein zweites Ausführungsbeispiel von Steckmodul 9 und Sockelteil 10 dargestellt.

Im Unterschied zu Fig. 4 ist in Fig. 5 außerdem gestrichelt das Steckmodul 9 in Trennstellung 12 dargestellt. In dieser Stellung hintergreifen die Rastarme 27, 28 die näher zum Sockeldeckel 21 angeordneten Rastvorsprünge 31. In einer solchen Trennstellung ist das Steckmodul 9 nach Fig. 4 soweit vom Sockelteil 10 getrennt, daß die elektrische Verbindung zwischen Einsteckeinrichtung 22 und Gegeneinsteckeinrichtung 23 unterbrochen ist. In diesem Zustand ist die druckfeste Kapselung aber noch erhalten, wie auch in Figur 4.

Das Ausführungsbeispiel nach Fig. 5 unterscheidet sich weiterhin vom Ausführungsbeispiel nach Fig. 4 dadurch, daß die elektrischen Verbindungen zwischen Sicherung 6 und ersten und zweiten Klemmen 7, 8 nur prinzipiell dargestellt sind, wobei diese analog zu Fig. 4 ausgeführt sein können. Allerdings können diese Verbindungen auch in anderer leicht trennbarer Form realisiert werden.

In dem Ausführungsbeispiel nach Fig. 5 ist im Sockelteil 10 eine insbesondere druckfeste Kapsel 40 angeordnet, die im Sockeldeckel 21 befestigt ist. Innerhalb der Kapsel 40 sind voneinander in Längsrichtung eines Kontaktstiftes 42 beabstandete Kontaktringe 44 als Kontaktelemente 41 angeordnet. Ein unterer dieser Kontaktringe 44 ist über eine elektrische Verbindungsleitung 39 mit einem Ende der Sicherung 6 im Steckmodul 9 verbunden. Das andere Ende der Sicherung ist mit der ersten Klemme 7 verbunden. Der obere Kontaktring 44 ist über eine weitere elektrische Verbindungsleitung 39 mit der zweiten Klemme 8 verbunden.

In die Kapsel 40 ist aus Richtung des Steckmoduls 9 der Kontaktstift 42 eingesteckt. Dieser ist im Steckmodul 9 verschiebbar gelagert. Zur Lagerung dienen die Steckausnehmung 36 des Steckgehäuses 32 und eine Öffnung im Deckel 34 des Steckmoduls 9. Der Kontaktstift 42 weist an seinem oberen Ende ein Betätigungsorgan 43 auf, das aus einem elektrisch isolierenden Material hergestellt ist. Mittels dieses Betätigungsorgans 43 ist der Kontaktstift 42 in Richtung 66 relativ zum Steckmodul 9 in Verbindungsstellung 11 verschiebbar. Das Betätigungsorgan 43 weist weiterhin eine Ringschulter 70 auf, die die Bewegung des Kontaktstiftes 42 relativ zum Steckmodul 9 in Bewegungsrichtung 66 durch Anlage an den Deckel 34 begrenzt. Zur elektrischen Isolierung des Betätigungsorgans 43 kann dieses oberhalb einer Markierung 69 aus einem elektrisch isolierenden Material gebildet oder im Bereich der Markierung 69 elektrisch vom übrigen Kontaktstift 42 getrennt sein.

In der in Fig. 5 dargestellten Stellung des Kontaktstiftes 42 bildet dieser eine elektrische Verbindung zwischen den voneinander beabstandeten Kontaktringen 44, so daß der Stromkreis zwischen ersten und zweiten Klemmen 7, 8 über die Sicherung 6 geschlossen ist. Bei Anlage der Ringschulter 70 von unten am Deckel 34 bzw. bei Steckmodul 9 in gestrichelt dargestellter Trennstellung 12 ist der Kontaktstift 42 nur noch in Kontakt mit einem Kontaktring 44, d.h. dem oberen direkt dem Sockeldeckel 21 benachbarten Kontaktring. Dadurch ist der elektrische Stromkreis zwischen erster und zweiter Klemme 7, 8 unterbrochen.

Eine solche Unterbrechung des elektrischen Stromkreises vor tatsächlichem Entfernen des Steckmoduls 9 ist für Ex-Bereiche wichtig, da Funken, die beim Unterbrechen des Stromkreises auftreten können, vor dem Öffnen bzw. Entfernen des Steckmoduls 9 abkühlen müssen.

In Fig. 6 ist ein Schnitt analog zur Fig. 4 durch ein drittes Ausführungsbeispiel von Steckmodul 9 und Sockelteil 10 dargestellt.

In diesem Fall umfaßt das Steckmodul 9 eine Kappe 46 und ein Unterteil 45. Das Unterteil 45 ist auf dem Sockeldeckel 21 angeordnet und dort beispielsweise lösbar befestigt. Die Kappe 46 ist mit dem Unterteil 45 durch Verschrauben lösbar verbunden. Die Kappe 46 weist eine in das Unterteil 45 einsteckbare, zylindrische Innenhülse 51 auf. Diese weist an ihrem unteren Ende 52 ein Außengewinde 53 auf, das mit einem auf einer Innenseite des Unterteils 45 angeordneten Innengewinde 54 verschraubbar ist.

Innerhalb der Kappe 46 ist die Sicherung 6 im wesentlichen in Längsrichtung der Innenhülse 51 angeordnet. Ein unterer Anschlußkontakt 48 der Sicherung 6 ist mit einem ersten Kontaktelement 47 in Anlage. Dieses ist durch eine Feder 68 in Richtung Anschlußkontakt 48 der Sicherung 6 federbeaufschlagt. Kappe 46 und Unterteil 45 bilden dabei eine druckfeste Kapselung.

Der andere Anschlußkontakt 50 der Sicherung 6 ist in einem federelastischen Verbindungskontaktelement 58 lösbar gehalten. Das Verbindungskontaktelement 58 ist Teil eines Gegenkontaktelements 56, das am unteren Ende 52 der Kappe 46 ein zweites Kontaktelement 49 in Form eines Schleifkontaktelements 55 kontaktiert. Erstes und zweites Kontaktelement 47, 49 sind über entsprechende elektrische Verbindungsleitungen 39 mit ersten und zweiten Klemmen 7, 8 verbunden.

Im Bereich des Schleifkontaktelements 55 ist das Gegenkontaktelement 56 durch ein Schleifgegenkontaktelement 59 gebildet, das sich nur über einen Teil des Umfangs auf einer Innenseite 57 der Kapsel 46 erstreckt. Bei Verdrehen der Kappe 46 relativ zum Unterteil 45 gleiten Schleifgegenkontaktelement 59 und Schleifkontaktelement 55 aneinander entlang, bis ein Bereich der Innenseite 57 der Kappe 46 erreicht ist, auf dem kein Schleifgegenkontaktelement 59 aufgebracht ist. Dort erfolgt die Trennung der elektrischen Verbindung zwischen ersten und zweiten Klemmen 7, 8. Nachdem die Kappe 46 soweit relativ zum Unterteil 45 verdreht ist, daß die elektrische Verbindung unterbrochen ist,(Trennstellung) kann die Kappe 46 durch gegebenenfalls weiteres Verdrehen relativ zum Unterteil gelöst und vom Sockelteil 10 entfernt werden.

In einem Außenumfang 64 der Kappe 46 ist eine Ringnut 63 ausgebildet, siehe auch Fig. 7, in die zumindest teilweise ein Ringflansch 62 eingreift. Dieser ist einteilig mit der Klemmenabdeckung 38 zur Abdeckung der zweiten Klemmen 8 verbunden. Bei Entfernen der Kappe 46 vom Sockelteil 10 ist diese Klemmenabdeckung 38 ebenfalls entfembar und zumindest die zweiten Klemmen 8 sind zugänglich.

Es sei angemerkt, daß die Klemmenabdeckung 37 auch einteilig mit der Klemmenabdeckung 38 ausgebildet sein kann. Bei einem alternativen Ausführungsbeispiel ist die Klemmenabdeckung 37 separat zum Sockelteil 10 abnehmbar.

Das Gegenkontaktelement 56 kann bis in den Bereich des Außengewindes 53 auf eine Außenseite der Innenhülse 51 herumgeführt sein.

In Fig. 7 ist in einer Darstellung analog zum Schnitt nach Fig. 4 bis 6 ein viertes Ausführungsbeispiel von Steckmodul 9 und Sockelteil 10 dargestellt.

Dieses unterscheidet sich insbesondere vom Ausführungsbeispiel nach Fig. 6 dadurch, daß auf einem Boden des Unterteils 45 gegenüberliegend zum Sockeldeckel 21 eine druckfeste Kammer 60 ausgebildet ist. In dieser ist das erste Kontaktelement 47 sowie ein aus der Kammer 60 in Richtung Sicherung 6 vorstehender Kontaktstift 61 angeordnet. Der Kontaktstift 61 kontaktiert den unteren Anschlußkontakt 48 der Sicherung 6. Der Kontaktstift 61 ist mit seinem der Sicherung 6 gegenüberliegenden Ende mit dem ersten Kontaktelement 47 in elektrischem Kontakt. Bei Verdrehen der Kappe 46 relativ zum Unterteil 45 entfernt sich die Kappe 46 vom Unterteil 45. Teilweise folgt der Kontaktstift 61 dieser Fortbewegung der Kappe 46 bzw. der Sicherung 6, da der Kontaktstift 61 auf seiner vergrößerten Unterseite von einer Feder 68 in Richtung Sicherung 6 beaufschlagt ist. Nach elektrischer Trennung von Kontaktstift 61 und erstem Kontaktelement 47 ist der Stromkreis zwischen ersten und zweiten Klemmen 7, 8 unterbrochen, woraufhin die Kappe 46 vollständig abschraubbar und vom Sockelteil 10 entfernbar ist.

Bei dem Ausführungsbeispiel nach Fig. 7 ist im Unterschied zu dem nach Fig. 6 außerdem zu beachten, daß die Kammer 60 im Vergleich zum Innenraum der Kappe 46 ein kleineres Volumen aufweist. Ein solches kleineres Volumen vereinfacht die praktische Ausführung der sogenannten "druckfesten Kapselung".

Die Sicherungen 6 sind vorzugsweise genormte, handelsübliche Sicherungen. Weiterhin sei angemerkt, daß sowohl im Steckmodul 9 als auch im Sockelteil 10 oder zumindest in einem von beiden zusätzliche elektrisch und/oder elektronische Bauteile angeordnet sein können, wie Busabschlußwiderstände, Spannungsindikatoren, Stromanzeigen, Polaritätsindikatoren oder dergleichen. Auch mit solchen zusätzlichen elektrischen oder elektronischen Bauteilen ist die Einheit aus Steckmodul/Sockelteil sehr kompakt und insbesondere das Steckmodul kann vom Wartungspersonal oder dergleichen einfach zum Schutz gegen unbeabsichtigtes Wiedereinschalten des unterbrochenen Stromkreises mitgeführt werden. Außerdem sind die ersten und zweiten Klemmen 7, 8 durch die Verwendung der Klemmenabdeckungen 37, 38 erst erreichbar, wenn zumindest das Steckmodul 9 entfernt ist. Dies erfüllt in einfacher Weise die Anforderungen des Unfallverhütungsschutzes und ist dann besonders wichtig, wenn das zu tauschende oder zu wartende Anlagemodul, wie beispielsweise ein Sensor oder dergleichen, sich weit entfernt von dem Schaltschrank 13 beziehungsweise dem Sockelteil 10 befindet.

Bei allen Ausführungsbeispielen der Erfindung ist zumindest sichergestellt, daß der Stromkreis zwischen ersten und zweiten Klemmen unterbrochen und dann erst das Steckmodul mit Sicherung 6 entfernt werden kann. Funken, die bei Unterbrechung des Stromkreises auftreten können, werden auf diese Weise vor Öffnen der entsprechenden druckfesten Kapselung gekühlt, wie es für Ex-Bereiche notwendig ist.

## Patentansprüche

1. Elektrische Anlage (1) mit zumindest einer Steuerelektronik (2) und einem mit dieser verbindbaren Anlagemodul (3), wobei in einer elektrischen Verbindungsleitung (4) zwischen Steuerelektronik (2) und Anlagemodul (3) wenigstens eine Schalteinrichtung (5) und eine Sicherung (6) sowie Klemmen (7, 8) zum Anschluss des Anlagemoduls (3) an die elektrische Verbindungsleitung (4) angeordnet sind, wobei die Sicherung (6) in einem Steckmodul (9) enthalten ist, welches in ein Sockelteil (10) lösbar eingesteckt ist, das erste Klemmen (7) zum Anschluss des Anlagemoduls (3) und zweite Klemmen (8) zum Anschluss der Steuerelektronik (2) aufweist, wobei eine elektrische Verbindung zwischen ersten und zweiten Klemmen (7, 8) über das eingesteckte Steckmodul (9) gebildet ist, wobei das Steckmodul (9) als Schalteinrichtung (5) in wenigstens zwei Stellungen (11, 12) relativ zum Sockelteil (10) anordbar ist, wobei in der ersten Verbindungsstellung (11) Anlagemodul (3) und Steuerelektronik (2) elektrisch verbunden und in der zweiten Trennstellung (12) elektrisch voneinander getrennt sind, **dadurch gekennzeichnet dass** das Sockelgehäuse (18) ein wannenartiges Unterteil (20) und einen dieses verschließenden, insbesondere verriegelbaren Sockeldeckel (21) aufweist, wobei die Klemmen (7, 8) im Sockeldeckel (21) angeordnet sind, und wenigstens eine Einsteckeinrichtung (22) im Sockeldeckel (21) angeordnet ist, in die das Steckmodul (9) mit einer Gegensteckeinrichtung (23) lösbar und Anlagemodul (3) und Steuerelektronik (2) elektrisch verbindend einsteckbar ist.

2. Elektrische Anlage nach Anspruch 1, **dadurch gekennzeichnet, daß** Steuerelektronik (2) und Sockelteil (10) sowie Steckmodul (9) in einem Schaltschrank (13) angeordnet sind.

3. Elektrische Anlage nach wenigstens einem der vorangehenden Ansprüche, **dadurch gekennzeichnet, daß** das Sockelteil (10) wenigstens eine Stützklemme (14) zum parallelen Anschluß von zwei Anlagemodulen (3) aufweist.

4. Elektrische Anlage nach wenigstens einem der vorangehenden Ansprüche, **dadurch gekennzeichnet, daß** das Sockelteil (10) ein Sockelgehäuse (16) aufweist, das auf eine DIN-Schiene (17) aufschnappbar ist.

5. Elektrische Anlage nach wenigstens einem der vorangehenden Ansprüche, **dadurch gekennzeichnet, daß** eine Schnappbefestigungseinrichtung (18) auf einer Rückseite (19) des Sockelgehäuses (16) angeordnet ist.

6. Elektrische Anlage nach wenigstens einem der vorangehenden Ansprüche, **dadurch gekennzeichnet, daß** die Einsteckeinrichtung (22) eine Doppelsteckbuchse (24) aufweist, in die vom Steckmodul (9) nach außen vorstehende Stekkerstifte (25) einsteckbar sind.

7. Elektrische Anlage nach Anspruch 6, **dadurch gekennzeichnet, daß** die Doppelsteckerbuchse (24) druckfest gekapselt ist.

8. Elektrische Anlage nach wenigstens einem der vorangehenden Ansprüche, **dadurch gekennzeichnet, daß** das Sockelteil (10) eine Rasteinrichtung (26) aufweist, mit der das Steckmodul (9) in Verbindungs- und Trennstellung (11, 12) lösbar verrastet **ist.**

9. Elektrische Anlage nach Anspruch 8, **dadurch gekennzeichnet, daß** die Rasteinrichtung (26) zwei aufeinander zuweisende, vom Sockeldeckel (21) nach außen abstehende Rastarme (27, 28) aufweist, die mit auf gegenüberliegenden Außenseiten (29, 30) des Steckmoduls (9) eingeordneten Rastvorsprüngen (31) in Anlage bringbar sind.

10. Elektrische Anlage nach wenigstens einem der vorangehenden Ansprüche, **dadurch gekennzeichnet, daß** das Steckmodul (9) ein kastenförmiges Steckgehäuse (32) aufweist, das auf seiner vom Sockelteil (10) fortweisenden Vorderseite (33) durch einen Deckel (34) verschließbar ist.

11. Elektrische Anlage nach Anspruch 10, **dadurch gekennzeichnet, daß** das Steckgehäuse (32) in seiner dem Sockelteil (10) zuweisenden Rückseite (35) Steckausnehmung (36) aufweist, in denen die Steckerstifte (25) in der Gegensteckeinrichtung vorstehen und die auf die Stekkerbuchsen (24) aufsteckbar sind.

12. Elektrische Anlage nach Anspruch 10, **dadurch gekennzeichnet, daß** Steckgehäuse (32) und/oder Sockelgehäuse (16) Klemmenabdeckungen (37, 38) für die Klemmen (7, 8) aufweisen.

13. Elektrische Anlage nach wenigstens einem der vorangehenden Ansprüche, **dadurch gekennzeichnet, daß** elektrische Verbindungsleitungen (39) zwischen Klemmen (7, 8) und Einsteckeinrichtungen (22) im Sockelgehäuse (16) angeordnet sind.

14. Elektrische Anlage nach Anspruch 10, **dadurch gekennzeichnet, daß** wenigstens eine Klemmenabdeckung (37) einteilig mit dem Steckmodul (9), insbesondere dem Deckel (34) ausgebildet ist.

15. Elektrische Anlage nach wenigstens einem der vorangehenden Ansprüche, **dadurch gekennzeichnet, daß** die Einsteckeinrichtung (22) als druckfeste Kapsel (40) ausgebildet ist, in der mit den Klemmen (7, 8) elektrisch verbundene Kontaktelemente (41) beabstandet voneinander angeordnet sind, wobei eine elektrische Verbindung der Kontaktelemente (41) durch einen in die Kapsel (40) beweglich einschiebbaren Kontaktstift (42) herstellbar ist.

16. Elektrische Anlage nach Anspruch 15, **dadurch gekennzeichnet, daß** der Kontaktstift (42) aus dem Steckmodul (9) vorsteht.

17. Elektrische Anlage nach Anspruch 15, **dadurch gekennzeichnet, daß** der Kontaktstift (42) mit einem aus insbesondere der Vorderseite (33) des Steckgehäuses (32) oder dessen Deckel (34) vorstehenden Betätigungsorgans (43) bewegungsverbunden ist.

18. Elektrische Anlage nach Anspruch 15, **dadurch gekennzeichnet, daß** die Kontaktelemente (41) aus übereinander in der Kapsel (40) angeordneten Kontaktringen (44) gebildet sind.

19. Elektrische Anlage nach Anspruch 15, **dadurch gekennzeichnet, daß** das Steckmodul (9) ein hülsenförmiges Unterteil (45) und eine auf dieses lösbar aufsetzbare Kappe (46) aufweist, wobei die mit den Klemmen (7, 8) elektrisch verbundenen Kontaktelemente (41) in dem Unterteil (45) angeordnet und bei aufgesetzter Kappe (46) über die in der Kappe lösbar gehalterte Sicherung (6) verbunden sind.

20. Elektrische Anlage nach Anspruch 19, **dadurch gekennzeichnet, daß** ein erstes Kontaktelement (47) direkt mit einem Anschlußkontakt (48) der Sicherung (6) und ein zweites Kontaktelement (49) über ein innerhalb der Kappe (46) angeordnetes Gegenkontaktelement (56) mit dem anderen Anschlußkontakt (50) der Sicherung (6) in Verbindung ist.

21. Elektrische Anlage nach Anspruch 19, **dadurch gekennzeichnet, daß** die Kappe (46) mit dem Unterteil (45) verschraubbar ist.

22. Elektrische Anlage nach Anspruch 19, **dadurch gekennzeichnet, daß** die Kappe (46) eine in das Unterteil (45) einsetzbare, nach unten offene Innenhülse (51) aufweist, welche an ihrem unteren Ende (52) ein Außengewinde (53) zum Verschrauben mit einem innerhalb des Unterteils (45) ausgebildeten Innengewinde (54) aufweist.

23. Elektrische Anlage nach Anspruch 20, **dadurch gekennzeichnet, daß** das zweite Kontaktelement (49) als ein an einer Innenseite (57) der Innenhülse (51) anliegendes Schleifkontaktelement (55) ausgebildet ist.

24. Elektrische Anlage nach Anspruch 20, **dadurch gekennzeichnet, daß** das Gegenkontaktelement (56) ein auf der Innenseite (57) aufgebrachtes, sich über einen Teil des Innenumfangs erstreckendes Schleifgegenkontaktelement (59) und ein sich von diesem bis zum anderen Anschlußkontakt (50) der Sicherung (6) erstreckendes Verbindungskontaktelement (58) umfaßt.

25. Elektrische Anlage nach Anspruch 24, **dadurch gekennzeichnet, daß** das Verbindungskontaktelement (58) im Bereich des anderen Anschlußkontaktes (50) der Sicherung (6) eine elastische Einsteckaufnahme bildet.

26. Elektrische Anlage nach Anspruch 20, **dadurch gekennzeichnet, daß** das erste Kontaktelement (47) in Richtung Sicherung (6) federbeaufschlagt ist.

27. Elektrische Anlage nach Anspruch 20, **dadurch gekennzeichnet, daß** das erste Kontaktelement (47) innerhalb des Unterteils (45) in einer druckfesten Kammer (60) angeordnet ist, aus der in Richtung Sicherung (6) ein Kontaktstift (61) vorsteht.

28. Elektrische Anlage nach Anspruch 20, **dadurch gekennzeichnet, daß** der Kontaktstift (61) relativ zum ersten Kontaktelement (47) beweglich gelagert und in Richtung Sicherung (6) federbeaufschlagt ist.

29. Elektrische Anlage nach Anspruch 12 und Anspruch 19, **dadurch gekennzeichnet, daß** die Klemmenabdeckung (37) an der Kappe (46) drehbar gehaltert ist.

30. Elektrische Anlage nach Anspruch 12 und Anspruch 19, **dadurch gekennzeichnet, daß** die Klemmenabdeckung (37) einen Ringflansch - (62) aufweist, der zumindest teilweise in einer Ringnut (63) im Außenumfang (64) der Kappe (46) drehbar eingesteckt ist.

31. Elektrische Anlage nach wenigstens einem der vorangehenden Ansprüche, **dadurch gekennzeichnet, daß** weitere elektrische und/oder elektronische Bauteile, wie ein Busabschlußwiderstand, eine Spannungsanzeige, eine Stromanzeige, ein Polaritätsindikator oder dergleichen, im Steckmodul (9) und/oder im Sockelteil (10) angeordnet sind.

## Claims

1. Electrical system (1) having at least one electronic control unit (2) and a system module (3) that can be connected thereto, at least one switching device (5) and a fuse (6) as well as terminals (7, 8) for connection of the system module (3) to a connecting wire (4) being arranged in the connecting wire (4) between electronic control unit (2) and system module (3), the fuse (6) being contained in a plug-in module (9) which is releasably plugged into a base part (10) which has first terminals (7) for connection of the system module (3) and second terminals (8) for connection of the electronic control unit (2), an electrical connection being formed between first and second terminals (7, 8) via the inserted plug-in module (9), wherein the plug-in module (9) as a switching device (5) can be arranged in at least two positions (11, 12) relative to the base part (10), the system module (3) and electronic control unit (2) being electrically connected in the first connecting position (11) and electrically insulated from each other in the second insulating position (12), **characterised in that** the base housing (18) has a trough-like lower portion (20) and a base cover (21) which closes the latter and in particular is lockable, the terminals (7, 8) being arranged in the base cover (21), and at least one plug-in device (22) being arranged in the base cover (21), in which device the plug-in module (9) with a counter-connecting device (23) can be inserted releasably and the system module (3) and electronic control unit (2) can be inserted in electrical connecting relationship.

2. Electrical system according to claim 1, **characterised in that** the electronic control unit (2) and base part (10) as well as the plug-in module (9) are arranged in a switch cabinet (13).

3. Electrical system according to one or more of the preceding claims, **characterised in that** the base part (10) has at least one support terminal (14) for the parallel connection of two system modules (3).

4. Electrical system according to one or more of the preceding claims, **characterised in that** the base part (10) has a base housing (16) which can be snap-fitted on a DIN bar (17).

5. Electrical system according to one or more of the preceding claims, **characterised in that** a snap-fastening device (18) is arranged on a rear side (19) of the base housing (16).

6. Electrical system according to one or more of the preceding claims, **characterised in that** the plug-in device (22) has a double socket (24) in which can be inserted plug pins (25) protruding outwardly from the plug-in module (9).

7. Electrical system according to claim 6, **characterised in that** the double socket (24) is encased pressure-tightly.

8. Electrical system according to one or more of the preceding claims, **characterised in that** the base part (10) has a latch device (26) with which the plug-in module (9) is latched releasably in the connecting and insulating positions (11, 12).

9. Electrical system according to claim 8, **characterised in that** the latch device (26) has two latch arms (27, 28) which point towards each other and project outwardly from the base cover (21) and which can be brought into abutment with latch projections (31) arranged on opposite outer sides (29, 30) of the plug-in module (9).

10. Electrical system according to one or more of the preceding claims, **characterised in that** the plug-in module (9) has a box-like plug-in housing (32) which is closable by a cover (34) on its front side (33) facing away from the base part (10).

11. Electrical system according to claim 10, **characterised in that** the plug-in housing (32) in its rear side (35) facing towards the base part (10) has plug-in recesses (36) in which the plug pins (25) in the counter-connecting device project and which can be fitted on the sockets (24).

12. Electrical system according to claim 10, **characterised in that** the plug-in housing (32) and/or base housing (16) has terminal covers (37, 38) for the terminals (7, 8).

13. Electrical system according to one or more of the preceding claims, **characterised in that** connecting wires (39) are arranged between terminals (7, 8) and plug-in devices (22) in the base housing (16).

14. Electrical system according to claim 10, **characterised in that** at least one terminal cover (37) is constructed in one piece with the plug-in module (9), in particular with the cover (34).

15. Electrical system according to one or more of the preceding claims, **characterised in that** the plug-in device (22) is designed as a pressure-tight casing (40) in which contact elements (41) electrically connected to the terminals (7, 8) are spaced apart from each other, wherein an electrical connection of the contact elements (41) can be made by a contact pin (42) which can be movably inserted in the casing (40).

16. Electrical system according to claim 15, **characterised in that** the contact pin (42) protrudes from the plug-in module (9).

17. Electrical system according to claim 15, **characterised in that** the contact pin (42) is movably connected to an actuating member (43) protruding from in particular the front side (33) of the plug-in housing (32) or its cover (34).

18. Electrical system according to claim 15, **characterised in that** the contact elements (41) are composed of contact rings (44) arranged one above the other in the casing (40).

19. Electrical system according to claim 15, **characterised in that** the plug-in module (9) has a sleeve-like lower portion (45) and a cap (46) which can be placed releasably on top, the contact elements (41) electrically connected to the terminals (7, 8) being arranged in the lower portion (45) and, when the cap (46) is placed on top, connected via the fuse (6) releasably supported in the cap.

20. Electrical system according to claim 19, **characterised in that** a first contact element (47) is directly connected to a connecting contact (48) of the fuse (6), and a second contact element (49) is connected by a counter-contact element (56) arranged inside the cap (46) to the other connecting contact (50) of the fuse (6).

21. Electrical system according to claim 19, **characterised in that** the cap (46) can be screwed to the lower portion (45).

22. Electrical system according to claim 19, **characterised in that** the cap (46) has an open-bottomed inner sleeve (51) which can be inserted in the lower portion (45) and which at its lower end (52) has an external thread (53) for screwing to an internal thread (54) formed inside the lower portion (45).

23. Electrical system according to claim 20, **characterised in that** the second contact element (49) is designed as a sliding contact element (55) abutting against an inner side (57) of the inner sleeve (51).

24. Electrical system according to claim 20, **characterised in that** the counter-contact element (56) includes a sliding counter-contact element (59) which is mounted on the inner side (57) and extends over part of the inner circumference, and a connecting contact element (58) which extends from the sliding counter-contact element (59) to the other connecting contact (50) of the fuse (6).

25. Electrical system according to claim 24, **characterised in that** the connecting contact element (58) in the region of the other connecting contact (50) of the fuse (6) forms a resilient plug-in receptacle.

26. Electrical system according to claim 20, **characterised in that** the first contact element (47) is spring-biased in the direction of the fuse (6).

27. Electrical system according to claim 20, **characterised in that** the first contact element (47) is arranged within the lower portion (45) in a pressure-tight chamber (60) from which a contact pin (61) protrudes in the direction of the fuse (6).

28. Electrical system according to claim 20, **characterised in that** the contact pin (61) is mounted movably relative to the first contact element (47) and spring-biased in the direction of the fuse (6).

29. Electrical system according to claim 12 and claim 19, **characterised in that** the terminal cover (37) is supported rotatably on the cap (46).

30. Electrical system according to claim 12 and claim 19, **characterised in that** the terminal cover (37) has an annular flange (62) which is rotatably inserted at least partially in an annular groove (63) in the outer circumference (64) of the cap (46).

31. Electrical system according to one or more of the preceding claims, **characterised in that** further electrical and/or electronic components such as a bus termination, a voltage indicator, a current indicator, a polarity indicator or the like are arranged in the plug-in module (9) and/or in the base part (10).

## Revendications

1. Installation électrique (1) comportant au moins une électronique de commande (2) et un module d'installation (3) pouvant être relié à celle-ci, moyennant quoi, dans une ligne de connexion électrique (4) entre l'électronique de commande (2) et le module d'installation (3), sont au moins disposés un dispositif de couplage (5) et un fusible (6) ainsi que des bornes (7, 8) permettant le raccordement du module d'installation (3) sur la ligne de connexion électrique (4), sachant que le fusible (6) est contenu dans un module à fiches (9), qui est enfiché de manière amovible dans un élément de socle (10) qui présente des premières bornes (7) permettant le raccordement du module d'installation (3) et des deuxièmes bornes (8) permettant le raccordement de l'électronique de commande (2), une connexion électrique étant établie entre les première et deuxième bornes (7, 8) par l'intermédiaire du module à fiches (9) enfiché,
dans laquelle le module à fiches (9) peut être disposé, en tant que dispositif de couplage (5), dans au moins deux positions (11, 12) par rapport à l'élément de socle (10) dans la première position de connexion (11), le module d'installation (3) et l'électronique de commande (2) étant connectés par voie électrique et, dans la deuxième position de séparation (12), étant séparés l'un de l'autre d'un point de vue électrique, **caractérisée en ce que** le boîtier de socle (18) présente un élément inférieur (20) du type baignoire et un couvercle de socle (21) pouvant être fermé, en particulier pouvant être verrouillé, les bornes (7, 8) étant disposées dans le couvercle de socle (21), et au moins un dispositif d'enfichage (22) est disposé dans le couvercle de socle (21), dans lequel le module à fiches (9) peut être enfiché en établissant une connexion électrique, de manière amovible, avec un élément d'enfichage antagoniste (23), ainsi que le module d'installation (3) et l'électronique de commande (2).

2. Installation électrique selon la revendication 1, **caractérisée en ce que** l'électronique de commande (2) et l'élément de socle (10) ainsi que le module à fiches (9) sont disposés dans une armoire de commande (13).

3. Installation électrique selon au moins l'une quelconque des revendications précédentes, **caractérisée en ce que** l'élément de socle (10) présente au moins une borne d'appui (14) permettant le raccordement parallèle de deux modules d'installation (3).

4. Installation électrique selon au moins l'une quelconque des revendications précédentes, **caractérisée en ce que** l'élément de socle (10) présente un boîtier de socle (16), qui peut être emboîté sur un rail DIN (17).

5. Installation électrique selon au moins l'une quelconque des revendications précédentes, **caractérisée en ce qu'**un dispositif de fixation à déclic (18) est disposé sur une face arrière (19) du boîtier de socle (16).

6. Installation électrique selon au moins l'une quelconque des revendications précédentes, **caractérisée en ce que** le dispositif d'enfichage (22) présente une double alvéole (24), dans laquelle peuvent être enfichées des tiges d'enfichage (25) faisant saillie vers l'extérieur à partir du module à fiches (9).

7. Installation électrique selon la revendication 6, **caractérisée en ce que** la double alvéole (24) est encapsulée de manière résistante à la pression.

8. Installation électrique selon au moins l'une quelconque des revendications précédentes, **caractérisée en ce que** l'élément de socle (10) présente un dispositif d'encliquetage (26), avec lequel est encliqueté le module à fiches (9) de manière amovible, dans la position de connexion et de séparation (11, 12).

9. Installation électrique selon la revendication 8, **caractérisée en ce que** le dispositif d'encliquetage (26) présente deux bras d'encliquetage (27, 28) orientés l'un vers l'autre, dépassant vers l'extérieur à partir du couvercle de socle (21), lesquels peuvent être mis en place avec les saillies d'encliquetage (31) apposées sur les faces externes opposées (29, 30) du module à fiches (9).

10. Installation électrique selon au moins l'une quelconque des revendications précédentes, **caractérisée en ce que** le module à fiches (9) présente un boîtier à fiches (32) en forme de boîte, qui, sur sa face avant (33) opposée à l'élément de socle (10), peut être refermé par un couvercle (34).

11. Installation électrique selon la revendication 10, **caractérisée en ce que** le boîtier à fiches (32) présente, dans sa face arrière (35) orientée vers l'élément de socle (10), un évidement d'enfichage (36), dans lequel peuvent faire saillie les tiges d'enfichage (25) dans le dispositif d'enfichage antagoniste, et qui peuvent être enfichées sur les alvéoles (24).

12. Installation électrique selon la revendication 10, **caractérisée en ce que** le boîtier à fiches (32) et/ou le boîtier du socle (16) présente des recouvrements de bornes (37, 38) destinés aux bornes (7, 8).

13. Installation électrique selon au moins l'une quelconque des revendications précédentes, **caractérisée en ce que** les lignes de connexion électriques (39) entre les bornes (7, 8) et les dispositifs d'enfichage (22) sont disposées dans le boîtier de socle (16).

14. Installation électrique selon la revendication 10, **caractérisée en ce qu'**au moins un recouvrement de borne (37) est configuré d'un seul tenant avec le module à fiches (9), en particulier le couvercle (34).

15. Installation électrique selon au moins l'une quelconque des revendications précédentes, **caractérisée en ce que** le dispositif d'enfichage (22) est configuré sous la forme d'une capsule (40) résistante à la pression, dans laquelle sont disposés des éléments de contact (41) connectés par voie électrique, en étant éloignés l'un de l'autre, sachant qu'une connexion électrique des éléments de contact (41) peut être établie par une tige de contact (42) pouvant être insérée de manière mobile dans la capsule (40).

16. Installation électrique selon la revendication 15, **caractérisée en ce que** la tige de contact (42) dépasse du module à fiches (9).

17. Installation selon la revendication 15, **caractérisée en ce que** la tige de contact (42) est reliée de manière mobile à un organe d'actionnement (43) dépassant en particulier de la face avant (33) du boîtier à fiches (32) ou de son couvercle (34).

18. Installation électrique selon la revendication 15, **caractérisée en ce que** les éléments de contact (41) sont constitués de bagues de contact (44) disposées les unes au-dessus des autres dans la capsule (40).

19. Installation électrique selon la revendication 15, **caractérisée en ce que** le module à fiches (9) présente une partie inférieure (45) en forme de douille et un capot (46) pouvant être posé de manière amovible sur celle-ci, sachant que les éléments de contact (41) connectés par voie électrique aux bornes (7, 8) sont disposés dans la partie inférieure (45) et, lorsque le capot (46) est posé, sont reliés par l'intermédiaire du fusible (6) maintenu de manière amovible dans le capot.

20. Installation électrique selon la revendication 19, **caractérisée en ce qu'**un premier élément de contact (47) est directement relié à un contact de raccordement (48) du fusible (6), et un deuxième élément de contact (49) est relié par l'intermédiaire d'un élément de contact antagoniste (56) disposé à l'intérieur du capot (46) à l'autre contact de raccordement (50) du fusible (6).

21. Installation électrique selon la revendication 19, **caractérisée en ce que** le capot (46) peut être vissé avec la partie inférieure (45).

22. Installation électrique selon la revendication 19, **caractérisée en ce que** le capot (46) présente une douille intérieure (51) pouvant être insérée dans la partie inférieure (45), ouverte vers le bas, laquelle présente, sur son extrémité inférieure (52), un filetage externe (53) permettant le vissage avec le filetage interne (54) configuré en dessous de la partie inférieure (45).

23. Installation électrique selon la revendication 20, **caractérisée en ce que** le deuxième élément de contact (49) est configuré sous la forme d'un élément de contact glissant (55) reposant sur une face interne (57) de la douille interne (51).

24. Installation électrique selon la revendication 20, **caractérisée en ce que** l'élément de contact antagoniste (56) comporte un élément de contact glissant antagoniste (59) apposé sur la face interne (57), s'étendant sur une partie de la périphérie interne, et un élément de contact de raccordement (58) s'étendant à partir de celui-ci jusqu'à l'autre contact de raccordement (50) du fusible (6).

25. Installation électrique selon la revendication 24, **caractérisée en ce que** l'élément de contact de raccordement (58) forme, dans la zone de l'autre contact de raccordement (50) du fusible (6), un logement d'enfichage élastique.

26. Installation électrique selon la revendication 20, **caractérisée en ce que** le premier élément de contact (47) est sollicité par un ressort dans la direction du fusible (6).

27. Installation électrique selon la revendication 20, **caractérisée en ce que** le premier élément de contact (47) est disposé à l'intérieur de la partie inférieure (45) dans une chambre (60) résistante à la pression, de laquelle fait saillie une tige de contact (61) en direction du fusible (6).

28. Installation électrique selon la revendication 20, **caractérisée en ce que** la tige de contact (61) est logée de manière mobile par rapport au premier élément de contact (47), et sollicité par un ressort en direction du fusible (6).

29. Installation électrique selon les revendications 12 ou 19, **caractérisée en ce que** le recouvrement de borne (37) est maintenu de manière à tourner sur le capot (46).

30. Installation électrique selon les revendications 12 et 19, **caractérisée en ce que** le recouvrement de borne (37) présente une bride annulaire (62), qui est enfichée de manière rotative au moins en partie dans une rainure annulaire (63) dans la périphérie externe (64) du capot (46).

31. Installation électrique selon au moins l'une quelconque des revendications précédentes, **caractérisée en ce que** d'autres composants électriques et/ou électroniques, tels qu'une résistance terminale de bus, un indicateur de tension, un indicateur de courant, un indicateur de polarité ou similaires, sont disposés dans le module à fiches (9) et/ou dans l'élément de socle (10).
